# FASCICULE DE BREVET EUROPEEN

(11) **EP 0 039 274 B1**
(45) Date de publication et mention de la délivrance du brevet: **14.03.1984**
(21) Numéro de dépôt: 81400609.4
(22) Date de dépôt: 16.04.1981
(51) Int. Cl.: F41D 11/10

(54) **Limiteur de rafale**
Schusszahlbegrenzer für Serienfeuer
Shot-number limiter

(30) Priorité: 21.04.1980 FR 8008849
(43) Date de publication de la demande: 04.11.1981
(73) Titulaire: ETAT-FRANCAIS représenté par le DELEGUE GENERAL POUR L'ARMEMENT, F-75997 Paris Armées (FR)
(72) Inventeur: Coubes, Allain André Georges, F-42000 Saint-Etienne (FR); Pons, René Edouard Marie, F-42100 Saint-Etienne (FR)

## Description

Le secteur technique de la présente invention est celui des compteurs de coups, ou limiteurs de rafales, pour armes à feu automatiques, notamment portatives, du type à percuteur actionné par marteau mis en mouvement par recul d'un ensemble mobile.

On connaît des systèmes mécaniques de comptage de coups qui sont pour la plupart fondés sur le principe de comptage à partir de l'avance dent par dent d'une pièce crantée, comme une roue à rochet, jusqu'au nombre choisi pour la rafale. La fin de cette avance déclenche, par un système de limitation approprié, l'arrêt de la rafale.

Le brevet DE-B-1 297 002 décrit par exemple un limiteur de rafales dans lequel la structure de la chaîne cinématique de commande d'arrêt du marteau de percuteur ne permet pas la coopération directe de l'organe d'arrêt de tir (ou gâchette de limiteur) avec la gâchette de sélecteur de tir.

Dans d'autres systèmes connus de limitation de rafale, la commande d'interruption de tir de la rafale se fait par l'intermédiaire d'une gâchette de limiteur agissant sur un cran pratiqué dans une tige reliée au marteau de percussion, la gâchette étant commandée par une came portée par la pièce crantée servant de système de comptage. Cette tige assure par ailleurs le relais de mouvement du système de comptage, en venant en prise avec un cliquet d'avance engrènant dans la pièce crantée.

Dans une telle configuration schématisée sur la figure 1, le mouvement de la tige 1 de marteau 2 est un mouvement complexe à deux libertés de mouvement dans une pièce 3 servant de butée de marteau, fixe par rapport au boîtier de mécanisme 4:
- une translation dans cette pièce fixe, commandée par le basculement du marteau effacé par le recul de l'ensemble mobile;
- une rotation limitée au cours du mouvement de recul, générée d'une part par le mouvement circulaire de son extrémité liée au marteau par son axe 5, et d'autre part par le jeu de fonctionnement dans la pièce fixe de guidage.

Le positionnement respectif de la gâchette 6 et du cran d'arrêt 1a sur la tige de marteau intègre tous les défauts inhérents à l'influence des tolérances de positionnement des pièces. Ce positionnement est d'autant plus perturbé que, dans ce cas, le nombre de pièces est important. Par ailleurs, la combinaison des mouvements complexes précités et des contraintes inertielles importantes engendre une usure prématurée du cran, et donc une durée de vie insuffisante du système d'arrêt.

Pour ces raisons, le cran d'arrêt de la tige de marteau par sa gâchette est soumis à des conditions dimensionnelles d'usinage et de traitement sévères. Une insuffisance de ces trois conditions rend la sécurité de l'arrêt aléatoire. Cette insuffisance est aggravée par les phénomènes inertiels qui sont aplifiés par le jeu de la tige dans son guidage.

Par ailleurs, les systèmes de limitation de rafales connus utilisent un grand nombre de pièces dans un espace réduit. Les sollicitations sévères auxquelles elles sont soumises, tant au point de vue mécanique qu'à celui de l'environnement, risquent d'engendrer des défauts, dont certains peuvent mettre l'arme hors service et le combattant en danger.

En effet, dans ces systèmes, la gâchette de limiteur peut, lors de bris, de détérioration ou de blocage de certaines pièces comme la pièce crantée par exemple, bloquer le marteau dans la position »armé« sans que le tireur puisse intervenir autrement que par le démontage de l'arme.

Par exemple, le brevet DE-B-1 297 002 décrit un limiteur de rafales de ce type, dans lequel la chaîne cinématique de commande d'arrêt du marteau de percuteur est simplifiée, mais ne prévoit pas la coopération de la gâchette de limiteur, ou organe d'arrêt de tir, avec la gâchette de sélecteur de tir.

Les brevets FR-A-2 201 451 et DE-B-1 121 981 décrivent eux aussi des limiteurs de rafales dont l'organe d'arrêt présente une structure qui ne permet pas la coopération directe avec la gâchette de sélecteur.

La présente invention se propose de pallier les inconvénients précités, notamment le décrochement intempestif de la gâchette d'arrêt de tir de la rafale et de neutralisation de l'arme par un défaut du système de limitation de rafales, et d'augmenter ainsi la fiabilité de comptage et d'utilisation d'un système de comptage tel que décrit plus hat. Ainsi, tout en réduisant la chaîne cinématique de commande d'arrêt du marteau et les degrés de liberté des pièces assurant cet arrêt, on permet le débrayage de la gâchette d'arrêt du limiteur par la seule manceuvre du sélecteur de tir en rafales limitées.

L'invention a donc pour objet un dispositif compteur de coups pour armes à feu automatiques, notamment portatives, dispositif du type comportant une pièce crantée, par exemple une roue à rochet, avançant d'une dent, à chaque coup tiré, sous l'action d'un cliquet d'avance mis en mouvement par le marteau de percuteur, et qui, par une came de commande dont elle est munie, fait agir une gâchette de limiteur pour interrompre la rafale après un nombre prédéterminé de coups, dispositif caractérisé en ce que la gâchette de limiteur présente une forme approximative de S allongé, pivotant dans sa partie centrale sur un axe solidaire de la butée de marteau, et est maintenue en appui, par l'une de ses extrémités, sur la came de commande portée par la pièce crantée, à l'aide d'un ressort de torsion fixé sur la butée et s'appuyant sur celle-ci, l'autre extrémité venant en prise dans la noix de marteau.

De préférence, la gâchette présente dans sa partie centrale une saillie latérale pour l'appui du ressort de torsion. Un autre objet de l'invention est un dispositif tel que décrit plus haut, muni d'un sélecteur pour la suppression du tir en rafales limitées, dans lequel la gâchette de limiteur coopère avec le sélecteur.

Selon un mode de réalisation, l'extrémité de la gâchette de limiteur venant en prise avec la noix de marteau est munie d'une saillie latérale formant butée pour la tête du sélecteur.

Dans un autre mode de réalisation, le dispositif tel que décrit plus haut comporte de plus un chariot coulissant sur la paroi inférieure de la boîte de détente, manoeuvré par la tête de sélecteur, et venant, quand celle-ci est en butée sur la gâchette de limiteur, neutraliser l'action du cliquet d'avance.

Ainsi, le décrochement intempestif de la gâchette d'arrêt de limiteur est évité par l'action directe avec un seul degré de liberté de cette gâchette sur une pièce solidaire du marteau. D'autre part, la neutralisation de l'arme par un défaut du système de comptage est évitée par l'action du sélecteur de tir en rafales limitées directement sur la gâchette de limiteur qui est un organe d'arrêt de la rafale, alors que dans les dispositifs antérieurement connus, cette action du sélecteur se faisait seulement sur le décliqueteur qui est un organe de commande de cliquets. On notera cependant que la manoeuvre du séle- ceur peut aussi neutraliser simultanément l'action du cliquet d'avance pour les tirs autres qu'en rafales limitées.

La fiabilitée améliorée de l'arrêt du comptage et de l'utilisation d'un tel système de comptage est un facteur psychologique important vis à vis de la crainte de l'utilisateur de tirer une rafale longue alors qu'il a programmé une rafale courte, et de voir son arme enrayée par un incident de rupture de pièce dans le système de comptage.

D'autres avantages apparaîtront à la lecture de la description ciaprès d'un exemple détaillé de réalisation sans caractère limitatif, en référence au dessin annexé sur lequel:
- la figure 1 représente, comme on l'a mentionné dans la description de l'état de la technique relatif à l'invention, un agencement connu de compteur de coups,
- la figure 2 représente en coupe un compteur de coups selon l'invention, montrant le fonctionnement normal de la gâchette de limiteur pendant la durée de la rafale,
- la figure 3 montre ce même dispositif, l'arrêt de la rafale étant obtenu par le placement de la gâchette de limiteur dans un cran de la noix de marteau,
- la figure 4 représente ce même dispositif, l'action de la gâchette de limiteur étant neutralisée par le sélecteur en dehors du tir en rafale limitée.

De façon connue, le dispositif de détente auquel s'applique le compteur de coups selon l'invention, comporte un marteau 2 pivotant sur un tourillon 2a entre les parois latérales de la boîte de détente 4. Le marteau est soumis à l'action de compression d'un ressort hélicoïdal 7, monté autour d'une tige 1 reliée par articulation au marteau, et qui prend appui sur une butée 3 solidaire de la boîte de détente. Par un mécanisme de type connu et non représenté, la marteau de percuteur est actionné à partir de la détente par le retour de l'ensemble mobile suivant le sens de la flèche F.

Comme montré sur la figure 4, en combinant la manoeuvre du sélecteur 8, on peut, de façon connue, sélectionner le tir en rafales continues ou en rafales limitées, à partir de l'action des gâchettes sur la noix de marteau 11, par exemple sur un cran 9.

Le dispositif compteur de coups, ou limiteur de rafales, comporte une roue à rochet 12 en rotation sur un axe 13 prenant appui sur les parois latérales de la boîte de détente 4. Un cliquet d'avance 14 présentant sensiblement la forme d'un L, vient, par l'une de ses extrémités, coopérer en appui avec la tige 1 transmettant le mouvement du marteau 2, tandis que, par son autre extrémité, il vient en prise avec la roue à rochet pour la faire tourner d'une dent dans le sens antihoraire.

Lors du retour du cliquet d'avance sous l'action d'un ressort de rappel 15, prenant appui sur la paroi postérieure de la boîte de détente, la roue à rochet est maintenue en position par un cliquet de retenue 16, lui aussi maintenu en prise sur cette roue par un ressort.

L'action de ces cliquets peut être neutralisée à l'aide d'un décliqueteur 17 par l'intermédiaire de saillies 17a à partir de la manoeuvre de la détente (non représentée).

Selon l'invention, la roue à rochet 12 comporte une partie périphérique constituant une came de commande 18 déterminant la position d'une gâchette de limiteur 19 qui est l'organe d'interruption de la rafale après un nombre prédéterminé de coups. Cette gâchette de limiteur présente une forme de S allongé, pivotant dans sa partie centrale sur un axe 20 solidaire de la butée 3 de marteau. Pendant le décompte de la rafale une extrémmité 19a de la gâchette prend appui sur la came de commande 18 sous l'action d'un ressort de torsion 21 fixé d'une part sur la butée et en appui sur celle-ci, et d'autre part sur une saillie latérale 19c de la gâchette dans sa partie centrale, l'autre extrémité 19b étant libre par rapport à la noix de marteau 11. A la fin du comptage, l'extrémité 19a se dégage progressivement de l'action de la came de commande, et sous l'action du ressort 21, la gâchette pivote et son extrémité 19b vient en prise dans le cran 22 pratiqué dans la noix de marteau (figure 3). L'engagement de la gâchette 19 dans le cran 22 a pour effet de maintenir le marteau 2 dans une position arrière en lui interdisant ainsi d'effectuer la mise à feu d'une nouvelle cartouche amenée par la culasse.

On remarquera que, de préférence, le centre de gravité de la gâchette 19 est positionné vers l'extrémité 19b. Ainsi les contraintes dues à la fermeture de l'ensemble mobile après l'arrêt du tir favorisent le maintien de cette extrémité en prise dans la noix de marteau.

On voit donc la sécurité de l'interruption de rafale apportée par l'action d'une pièce unique à un seul degré de liberté directement sur une pièce solidaire du marteau.

Par ailleurs, l'extrémité 19b de la gâchette de limiteur présente une saillie latérale ou un rebord 19d, qui permet, par manoeuvre du levier du sélecteur 8 pour la suppression du tir en rafales limitées (par exemple par rotation de 180°), à la tête 8a de ce sélecteur de venir constituer un obstacle à tout positionnement de la gâchette permettant l'arrêt du marteau. La butée constituée par la tête du sélecteur 8a permet au maximum, sous l'action du ressort 21, la position de la gâchette dessinée en pointillés sur la figure 4.

Bien sûr, et de façon connue, tout incident survenant ainsi au niveau des pièces constitutives du système de limitation de rafales n'intervient pas sur la possibilité de choisir de tirer en coup par coupe ou en rafales, à partir de la manoeuvre de gâchettes (non représentées).

De plus, la manoeuvre du sélecteur 8 entraîne également le déplacement du chariot 23 par coulissement le long de la paroi inférieure de la boîte de détente, qui vient par sa partie supérieure 23 immobiliser le cliquet d'avance 14, soulageant ainsi les pièces qui sont associées (ressots et décliqueteur) de tout travail lorsque le tir en rafales limitées n'est pas sélectionné et que le compteur de coups n'est pas utilisé.

## Revendications

1. Dispositif limiteur de rafales et compteur de coups pour armes à feu automatiques, notamment portatives, dispositif du type comportant une pièce crantée, par exemple une roue à rochet (12), avançant d'une dent, à chaque coup tiré, sous l'action d'un cliquet d'avance (14) mis en mouvement par un marteau de percuteur (2) et faisant agir une gâchette de limiteur (19) pour interrompre la rafale après un nombre prédéterminé de coups, ladite gâchette de percuteur (19) pivotant dans sa partie centrale autour d'un axe (20) solidaire de la butée (3) de marteau de sorte que l'une de ses extrémités (19b) vienne en prise dans la noix de marteau (11), dispositif caractérisé en ce que l'action de la gâchette de limiteur (19), qui présente une forme de S allongé, est déterminée par une came de commande (18), portée par la roue de rochet (12), sur laquelle est maintenue en appui la gâchette de limiteur (19) par son extrémité (19a) grâce à un ressort de torsion (21) fixé sur la butée (3) de marteau et s'appuyant sur cette dernière.

2. Dispositif selon la revendication 1, caractérisé en ce que la gâchette (19) présente dans sa partie centrale une saillie latérale (19c) pour l'appui du ressort de torsion (21).

3. Dispositif selon l'une des revendications précédentes, muni d'un sélecteur pour la suppression du tir en rafales limitées, caracéerisé en ce que la gâchette de limiteur (19) coopère avec le sélecteur (8).

4. Dispositif selon l'une des revendications 1 à 3, caractérisé en ce que l'extrémité de la gâchette de limiteur (19) venant en prise avec la noix de marteau (11) est munie d'une saillie latérale (19d) formant butée pour la tête (8a) du sélecteur.

5. Dispositif selon la revendication 4, caractérisé en ce qu'il comporte un chariot (23) coulissant sur la paroi inférieure de la boite de détente (4), manoeuvré par la tête (8a) de sélecteur, et venant, quand celle-ci est en butée sur la gâchette de limiteur, neutraliser l'action du cliquet d'avance (14).

6. Dispostif selon l'une des revendications 1 à 4, caractérisé en ce que le centre de gravité de la gâchette (19) est positionné vers l'extrémité venant en prise dans la noix de marteau (11 ).

## Patentansprüche

1. Feuerstoß-Begrenzungsvorrichtung und Schußzähler für automatische Schußwaffen, insbesondere Handfeuerwaffen, Vorrichtung mit einem Rasterteil, zum Beispiel ein Sperrzahnrad (12), das bei jedem abgegebenen Schuß unter der Einwirkung einer Sperraste (14) um einen Zahn weitergeht, die durch einen Schlagbolzenhammer (2) in Bewegung gesetzt wird, der einen Druckpunktabzug (19) des Begrenzers einwirken läßt, um den Feuerstoß nach einer vorbestimmten Schußanzahl zu unterbrechen, wobei der mittlere Teil des besagten Druckpunktabzugs (19) um eine mit dem Hammeranschlag (3) formschlüssig verbundene Achse (20) dreht, daß eines seiner Enden (19b) in die Hammernabe (11) eingreift, eine Vorrichtung mit dem Merkmal, daß die Einwirkung des Begrenzerabzugs (19), der die Form eines langgezogenen S hat, durch einen Steuernocken (18) bestimmt wird, der vom Sperrzahnrad (12) getragen wird, auf dem der Begrenzerabzug (19) mit seinem Ende (19a) aufgrund einer Drehfeder (21) festgehalten wird, die auf dem Hammeranschlag (3) befestigt ist und sich darauf abstützt.

2. Vorrichtung nach Anspruch 1, dadurch gekennzeichnet, daß der Druckpunktabzug (19) in seinem Mittelteil einen seitlichen Vorsprung (19c) für das Aufstützen der Drehfeder (21) aufweist.

3. Vorrichtung nach einem der vorhergehenden Ansprüche, mit einem Wähler für die Außerbetriebsetzung der Feuerstoßbegrenzung versehen, dadurch gekennzeichnet, daß der Druckpunktabzug (19) des Begrenzers mit dem Wähler (8) zusammenwirkt.

4. Vorrichtung nach einem der Ansprüche 1 bis 3, dadurch gekennzeichnet, daß das Ende des Druckpunktabzugs (19) des Begrenzers, das in die Hammernabe (11) eingreift, mit einem seitlichen Vorsprung (19d) versehen ist, der für den Kopf (8a) des Wählers Anschlag ist.

5. Vorrichtung nach Anspruch 4, dadurch gekennzeichnet, daß sie einen Schlitten (23) aufweist, der auf der Unterseite des Drückergehäuses (4) gleitet und vom Kopf (8a) des Wählers bewegt wird, und, wenn dieser am Anschlag auf dem Druckpunktabzug des Begrenzers ist, die Wirkung der Sperraste (14) aufhebt.

6. Vorrichtung nach einem der Ansprüche 1 bis 4, dadurch gekennzeichnet, daß sich der Schwerpunkt des Druckpunktabzugs (19) mehr nach dem Ende hin befindet, das in die Hammernabe (11) eingreift.

## Claims

1. Burst limiter and shot-counting device for automatic fire weapons, in particular portable, said device comprising a notched part, for instance, a ratchet wheel (12), advancing one tooth on each shot fired, under the effect of a feed catch (14) made to move by a percussion hammer (2) and operating a limiter trigger (19) to interrupt the burst after a predetermined number of shots, said percussion trigger (19) swiveling at the center about pin (20) intergral with the stop (3) of the hammer such that one of its ends (19b) meshes in the hammer yoke (11) with said device characterized by the fact that the action of limiter triger (19), in the form of an elongated S, is governed by a control cam (18) mounted on ratchet wheel (12) against which the limiter trigger (19) bears under the effect of its end (19a) due to a torsion spring (21) attached to the stop (3) of the hammer and bearing against the latter.

2. Device according to Claim 1, characterized by the fact that the trigger (19) has a lateral protrusion (19c) in its center section, serving as support fortorsion spring (21).

3. Device according to one of the previous claims, fitted with selector for suppressing limited burst firing, characterized in that the limiter trigger (19) cooperates with selector (8).

4. Device according to one of the Claims 1 to 3, characterized in that the end of the limiter trigger (19), meshing with the yoke of hammer (11) has a lateral protrusion (19d) forming a stop for the selector head (8a).

5. Device according to Claim 4, characterized in that it includes a carriage (23) sliding along the lower wall of the trigger release bos (4), operated by head (8a) of the selector and, when abutting against the limiter trigger, which neutralizes the effect of the feed catch (14).

6. Device according to one of the Claims 1 to 4, characterized in that the center of gravity of the trigger (19) is located towards the end meshing with the hammer yoke (11).
